# FASCICULE DE BREVET EUROPEEN

(11) **EP 0 638 689 B1**
(45) Date de publication et mention de la délivrance du brevet: **06.05.1998**
(21) Numéro de dépôt: 94401824.1
(22) Date de dépôt: 08.08.1994
(51) Int. Cl.: E02D 5/76

(54) **Procédé pour faciliter l'extraction de l'armature d'un tirant précontraint et tirant correspondant**
Verfahren zum erleichtern des Herausziehens der Armierung eines spannbaren Verpressankers und entsprechender Verpressanker
Method for facilitating the extraction of the reinforcement of a prestressed ground-anchor and corresponding anchor

(30) Priorité: 09.08.1993 FR 9309782
(43) Date de publication de la demande: 15.02.1995
(73) Titulaire: BOUYGUES, 78061 Saint-Quentin en Yvelines Cedex (FR)
(72) Inventeur: Stenne, Roland, F-92410 Ville d'Avray (FR)
(74) Mandataire: Schrimpf, Robert

(56) Documents cités:
- EP-A- 0 350 454
- EP-A- 0 545 471
- CH-A- 509 476
- DE-A- 2 627 524
- DE-B- 2 606 095
- FR-A- 2 122 094

## Description

L'invention concerne un tirant d'ancrage du type comprenant une armature longitudinale dont une extrémité est enfoncée dans le terrain et scellée au terrain par une masse durcie d'un coulis de scellement et dont l'extrémité opposée est sollicitée par des moyens de traction pour précontraindre le tirant et qui comporte un tube autour de l'armature.

Les publications DE-B- 2 606 095 et CH-A-5 09476 décrivent des tirants d'ancrage tels que définis ci-dessus.

Lorsqu'il s'agit d'un tirant utilisé de façon temporaire, il est avantageux de pouvoir retirer l'armature après service pour éviter qu'elle ne constitue une gêne dans le terrain et / ou pour la réutiliser.

La publication DE-B- 2 606 095 prévoit dans ce but de fixer l'armature à un corps d'ancrage apte à être détruit par une force de cisaillement exercée transversalement. Le tube placé autour de l'armature est un tube destiné à assurer l'étanchéité.

La présente invention vise à faciliter l'extraction de l'armature par de simples forces de traction.

On y parvient par le procédé selon l'invention en incorporant le tube au coulis de scellement avant sa prise en sorte que ce tube assure la continuité de scellement entre l'armature et le terrain, ce tube étant choisi pour résister à la traction de précontrainte et à être rompu par une traction exercée sur l'armature supérieure à la traction de précontrainte mais insuffisante pour rompre l'armature.

Cela étant, on peut précontraindre l'armature sans danger pour le tube et on peut, si on le désire, tirer sur l'armature avec une force suffisante pour provoquer la rupture du tube et la libération de l'armature qui peut alors être extraite du terrain, du fait que le tube qui la liait au terrain a été rompu.

Le tube mis en oeuvre selon la publication CH-A-5 09476 est également incorporé au coulis de béton avant sa prise et apte à résister à la traction de précontrainte.

Le tirant de la présente invention se distingue du tirant décrit dans cette publication en ce que le tube est constitué de façon telle que sa paroi soit mise en traction sans se rompre sous l'effet de la précontrainte de l'armature, assurant la transition de l'effort de traction du tirant au terrain pendant la phase de service, et soit apte à être rompue par une traction exercée sur l'armature supérieure à la traction de précontrainte mais insuffisante pour rompre l'armature.

L'armature est par exemple constituée par une barre ou un faisceau de torons.

Le tube de scellement est avantageusement un tube en fibres de verre qui permet d'assurer la continuité du scellement entre l'armature et le terrain et ainsi, assurer la transition de l'effort de traction du tirant au terrain pendant la phase de service.

L'effort de traction du tirant passe de l'armature au tube en fibres de verre par recouvrement, mettant en traction ce dernier d'une valeur voisine à celle de l'effort appliqué dans l'armature.

L'effort de traction exercé sur le tube en fibres de verre est diffusé par la suite dans le terrain par le bulbe de scellement créé autour du tube.

Le tube en fibres de verre est ainsi le maillon faible d'une chaîne de scellement dont la continuité peut être rompue par la destruction du matériau dont il est composé.

Lorsque le tirant n'est plus en service il suffit de surtendre l'armature du tirant pour atteindre la traction de rupture du tube de scellement en fibres de verre et, à la suite de la rupture, d'extraire par traction cette armature. Seuls restent dans le terrain, une fois l'opération terminée, le tube en fibres de verre désintégré et le coulis de scellement placé à l'extérieur de ce dernier.

L'armature est dimensionnée pour que la valeur de la traction de rupture de l'armature soit supérieure à celle du tube en fibres de verre.

Les deux figures du dessin joint illustrent deux modes de réalisation de l'invention, en coupe axiale.

En référence à ces deux figures, on décrira ci-après les phases de réalisation qui permettent la mise en place d'un tirant, conformément à la présente invention.

On réalise les opérations suivantes :
- on réalise dans le terrain un forage 1 ayant la longueur voulue pour l'ancrage ;
- on met en place dans ce forage un tube 2 en fibres de verre, sur tout ou partie de la longueur du forage. En fait, ce tube n'est nécessaire que dans la région prévue pour le scellement au terrain de l'extrémité inférieure de l'armature du tirant. Dans l'exemple considéré, le tube en fibres de verre ne s'étend pas sur toute la longueur du forage mais seulement sur la partie inférieure du forage et il est prolongé vers le haut par un tube de protection 3 ;
- on injecte un coulis de ciment dans le tube 2 en sorte que ce coulis traverse le tube par une série de manchettes 4 et remplisse l'espace 5 compris entre le tube et le forage.
- avant cette injection ou avant que le coulis n'ait fait sa prise, on enfonce l'armature 6 dans le forage 1 jusqu'à ce que l'extrémité inférieure 6a de l'armature ait pénétrée dans le tube 2 sur une longueur suffisante. Le coulis d'injection assure d'une part la fixation du tube 2 à la paroi du forage et, d'autre part, la fixation de l'armature à ce tube, en sorte que tout se passe comme si l'armature était fixée au forage par l'intermédiaire d'un bloc de ciment comportant autour de l'armature un cylindre de moindre résistance à la traction constitué par le tube en fibres de verre. On met en place autour de l'autre extrémité 6b de l'armature, un dispositif de précontrainte traditionnel constitué, par exemple par une plaque de répartition 7 appuyée sur le terrain et un écrou 8 coopérant avec une partie filetée de cette extrémité.

Dans la variante de la figure 2, le tube en fibres de verre 2 a été fixé à l'armature 6 préalablement à l'introduction du tube et de l'armature dans le forage. Dans ce cas, le coulis de scellement pour fixer le tube au terrain ne peut plus être introduit par l'intérieur du tube et il est introduit par un tube d'injection 9 extérieur au tube 2.

Dans des variantes, on remplace le tube en fibres de verre par des tubes en matière synthétique ayant des propriétés équivalentes pour l'usage considéré.

## Revendications

1. Procédé pour faciliter, après service, l'extraction de l'armature d'un tirant d'ancrage comprenant une armature longitudinale (6) dont une extrémité est enfoncée dans le terrain et scellée au terrain par une masse durcie d'un coulis de scellement et dont l'extrémité opposée est sollicitée par des moyens de traction pour précontraindre le tirant, le tirant comportant un tube (2) autour de l'armature, caractérisé en ce qu'on incorpore le tube au coulis de scellement, avant sa prise, en sorte que le tube assure la continuité de scellement entre l'armature et le terrain, ledit tube étant choisi pour résister à la traction de précontrainte et apte à être rompu par une traction supérieure à la traction de précontrainte mais insuffisante pour rompre l'armature (6).

2. Procédé selon la revendication 1, caractérisé en ce qu'on met en place ledit tube (2) dans un forage (1) du terrain avant d'introduire l'armature (6) dans le tube.

3. Procédé selon la revendication 2, caractérisé en ce qu'on scelle le tube (2) dans un forage (1) par un coulis de scellement injecté depuis l'intérieur du tube.

4. Procédé selon la revendication 1, caractérisé en ce qu'on fixe le tube (2) à l'armature (6) au moyen d'un coulis de scellement durci avant d'introduire le tube et l'armature dans un forage (1) du terrain.

5. Procédé selon l'une des revendications précédentes, caractérisé en ce que l'on utilise un tube (2) en fibres de verre.

6. Tirant d'ancrage comprenant une armature longitudinale (6) à enfoncer dans un forage (1) du terrain et à sceller au terrain par un coulis de scellement, l'extrémité opposée (6b) de l'armature étant apte à être sollicitée par des moyens de traction (7,8) pour précontraindre le tirant, et un tube (2) à disposer autour de l'armature dans le coulis de scellement, ledit tube (2) étant apte à résister à la traction de précontrainte, caractérisé en ce que le tube (2) est constitué de façon telle que sa paroi soit mise en traction sans se rompre sous l'effet de la précontrainte de l'armature (6), assurant la transition de l'effort de traction du tirant au terrain pendant la phase de service, et soit apte à être rompue par une traction exercée sur l'armature supérieure à la traction de précontrainte mais insuffisante pour rompre l'armature.

7. Tirant selon la revendication 6, dans lequel ledit tube (2) est en fibres de verre.

8. Tirant selon la revendication 6 ou 7, en service dans le terrain, l'extrémité inférieure (6a) de l'armature étant scellée au terrain par le coulis durci contenant ledit tube (2) autour de l'armature et l'extrémité supérieure (6b) de l'armature étant sollicitée par une traction de précontrainte.

## Patentansprüche

1. Verfahren für die Vereinfachung im Anschluß an die Betriebsphase des Herausziehens der Armierung eines Verpreßankers, welcher eine längsförmige Armierung (6) aufweist, von der ein Endabschnitt in das Gelände gestoßen und mit dem Gelände mittels einer gehärteten Masse einer Gießmasse verbunden wird, und dessen gegenüberliegender Endabschnitt mittels Zugmitteln belastet wird, um den Verpreßanker vorzuspannen, wobei dieser Verpreßanker ein um die Armierung angeordnetes Rohr (2) aufweist,
**dadurch gekennzeichnet, daß**
das Rohr in die Gießmasse vor dessen Verfestigung so eingeführt wird, daß dieses Rohr die Kontinuität des Vergusses zwischen der Armierung und dem Gelände gewährleisten kann, wobei dieses Rohr so ausgewählt wird, daß es der aufgebrachten Vorspannkraft widerstehen kann und fähig ist, mittels einer Zugkraft gebrochen zu werden, welche über der Vorspannkraft liegt, jedoch nicht ausreicht, um die Armierung (6) zu brechen.

2. Verfahren nach Anspruch 1,
**dadurch gekennzeichnet, daß**
dieses Rohr (2) in ein Bohrloch (1) des Geländes vor der Einführung der Armierung (6) in das Rohr eingeführt wird.

3. Verfahren nach Anspruch 2,
**dadurch gekennzeichnet, daß**
das Rohr (2) in einem Bohrloch (1) mittels einer Gießmasse vergossen wird, welche über das Innere des Rohres eingespritzt wird.

4. Verfahren nach Anspruch 1,
**dadurch gekennzeichnet, daß**
das Rohr (2) an der Armierung (6) mittels einer Gießmasse befestigt wird, welche ausgehärtet ist, bevor das Rohr und die Armierung in das Bohrloch (1) des Geländes eingeführt werden.

5. Verfahren nach einem der vorausgegangenen Ansprüche,
**dadurch gekennzeichnet, daß**
ein Rohr (2) aus Glasfasern verwendet wird.

6. Verpreßanker mit einer länglichen Armierung (6), welcher in ein Bohrloch (1) des Geländes eingestoßen und mittels einer Gießmasse in diesem Gelände befestigt wird, wobei der gegenüberliegende Endabschnitt (6b) der Armierung mittels Zugmitteln (7, 8) belastet werden kann, um den Verpreßanker dadurch vorzuspannen, und der ein Rohr (2) aufweist, welches um die Armierung in der Gießmasse angeordnet wird, wobei dieses Rohr (2) die Fähigkeit hat, die Vorspannkraft auszuhalten,
**dadurch gekennzeichnet, daß**
das Rohr (2) so beschaffen ist, daß seine Wandung auf Zugkraft beansprucht werden kann, ohne unter der Wirkung der Vorspannung der Armierung (6) zu brechen, welche für die Übertragung der Zugkraft des Verpreßankers auf das Gelände während der Betriebsphase sorgt und mittels einer auf die Armierung ausgeübten Zugkraft gebrochen werden kann, welche höher ist, als die Zugkraft der Vorspannung, jedoch nicht ausreicht, um die Armierung zu brechen.

7. Verpreßanker nach Anspruch 6,
**dadurch gekennzeichnet, daß**
das Rohr (2) aus Glasfasern hergestellt ist.

8. Verpreßanker nach einem der Ansprüche 6 oder 7,
**dadurch gekennzeichnet, daß**
bei seinem Einsatz im Gelände der untere Endabschnitt (6a) der Armierung im Gelände mittels der gehärteten Gießmasse, welche das um die Armierung angeordnete Rohr (2) enthält, sowie der obere Endabschnitt (6b) der Armierung mit einer vorspannenden Zugkraft belastet werden.

## Claims

1. Method for facilitating, after service, the extraction of the reinforcement of an anchoring tension rod comprising a longitudinal reinforcement (6), one end of which is pushed into the ground and bedded in the ground by a hardened mass of a bedding grout and the opposite end of which is stressed by tensioning means in order to prestress the tension rod, the tension rod including a tube (2) around the reinforcement, characterized in that the tube is incorporated into the bedding grout, before it sets, so that the tube ensures continuity of the seal between the reinforcement and the ground, the said tube being chosen to withstand the prestressing tension and able to be broken by a tension greater than the prestressing tension but insufficient to break the reinforcement (6).

2. Method according to Claim 1, characterized in that the said tube (2) is installed in a hole (1) in the ground before inserting the reinforcement (6) into the tube.

3. Method according to Claim 2, characterized in that the tube (2) is bedded in a hole (1) by a bedding grout injected from the inside of the tube.

4. Method according to Claim 1, characterized in that the tube (2) is fixed to the reinforcement (6) by means of a hardened bedding grout before inserting the tube and the reinforcement into a hole (1) in the ground.

5. Method according to one of the preceding claims, characterized in that a glass-fibre tube (2) is used.

6. Anchoring tension rod comprising a longitudinal reinforcement (6) to be pushed into a hole (1) in the ground and to be bedded in the ground by a bedding grout, the opposite end (6b) of the reinforcement being able to be stressed by tensioning means (7, 8) in order to prestress the tension rod, and a tube (2) to be arranged around the reinforcement in the bedding grout, the said tube (2) being able to withstand the prestressing tension, characterized in that the tube (2) is constructed in such a way that its wall is put in tension without it breaking due to the effect of prestressing the reinforcement (6), ensuring the transition of the tensile load from the tension rod to the ground during the service phase, and is able to be broken by a tension exerted on the reinforcement which is greater than the prestressing tension but insufficient to break the reinforcement.

7. Tension rod according to Claim 6, in which the said tube (2) is made of glass fibres.

8. Tension rod according to Claim 6 or 7 in service in the ground, the lower end (6a) of the reinforcement being bedded in the ground by the hardened grout containing the said tube (2) around the reinforcement and the upper end (6b) of the reinforcement being stressed by a prestressing tension.
